# EUROPÄISCHE PATENTSCHRIFT

(11) **EP 3 620 600 B1**
(45) Veröffentlichungstag und Bekanntmachung des Hinweises auf die Patenterteilung: **16.06.2021**
(21) Anmeldenummer: 19194398.4
(22) Anmeldetag: 29.08.2019
(51) Int. Cl.: E05C 7/02, E05C 9/06, E06B 3/36, E05B 47/02

(54) **BESCHLAGANORDNUNG FÜR EIN DOPPELRAHMEN - SYSTEM**
FITTING DEVICE FOR A DOUBLE FRAME SYSTEM
DISPOSITIF DE FIXATION POUR UN SYSTÈME À CADRE DOUBLE

(30) Priorität: 10.09.2018 DE 102018215345
(43) Veröffentlichungstag der Anmeldung: 11.03.2020
(73) Patentinhaber: Aug. Winkhaus GmbH & Co. KG, 48291 Telgte (DE)
(72) Erfinder: Kushtilov, Boyko, 48159 Münster (DE); Niehues, Stefan, 48231 Warendorf (DE)

(56) Entgegenhaltungen:
- CN-U- 204 002 307
- DE-A1-102017 011 284
- DE-B- 1 073 724
- DE-U1-212015 000 262

## Beschreibung

Die vorliegende Erfindung betrifft ein Doppelrahmen-System für ein Fenster, eine Fenstertür oder ähnlichem mit einer Beschlaganordnung, umfassend einen Grundrahmen mit einer Profilierung in Richtung eines Außenrahmens, den Außenrahmen mit jeweils einer Profilierung in Richtung des Grundrahmens und eines Innenrahmens, wobei der Innenrahmen eine Profilierung in Richtung des Außenrahmens aufweist, wobei zumindest ein Scharnierpaar den Außenrahmen mit dem Innenrahmen zumindest schwenkbar verbindet und zumindest ein Scharnierpaar den Außenrahmen mit dem Grundrahmen zumindest schwenkbar verbindet, wobei der Innenrahmen vollständig unabhängig vom Außenrahmen zumindest schwenkbar ist und die Beschlaganordnung über ein Betätigungselement bedienbar ist, sodass ein Verschluss von Außenrahmen und Innenrahmen zusammen mit dem Grundrahmen herstellbar ist.

Ein ähnliches System mit separat schwenkbaren Rahmenteilen ist aus der DE 21 2015 000 262 U1 bekannt. Der Flügel wird hier aus einem Unterglasflügel als auch einem Fliegengitterhauptflügel gebildet und beide Flügelteile lassen sich gemeinsam gegenüber dem Rahmen verdrehen, aber auch gegeneinander drehen. Nachteilig bei der vorgestellten Anordnung ist, dass zum Schwenken des Unterglasflügels nach außen zunächst beide Flügel in den Innenraum gedreht werden müssen, also eine gewisse Drehsequenz von Nöten ist, um alle möglichen Flügeleinstellungen realisieren zu können.

Solch ein Doppelrahmen-System ist weiterhin aus der DE 10 2017 011 284 A1 bekannt, wobei der Fensterflügel aus einem Innen- sowie Außenrahmen besteht, welche zusammen in einem Grundrahmen gefasst sind. Um die Öffnungs- und Schließfunktion des Systems zu erfüllen, greifen zwei an dem Außenrahmen angebrachte Beschläge jeweils in einen Gegenbeschlag am Innen- und am Grundrahmen ein. Diese Ausgestaltung erweist sich dahingehend als unvorteilhaft, dass zwei separate Beschläge angesteuert werden müssen und dadurch beispielsweise zwei Treibstangen benötigt werden und ein Getriebe zur Betätigung des Beschlages komplizierter aufgebaut sein muss.

Weiterhin wird in der DE 1 073 724 B ein Verbundfenster vorgestellt, welches einen Innen- und einem Außenflügel aufweist, welche um eine gemeinsame Achse drehbar und gegeneinander klappbar sind. Die Bedienung des Verbundfensters erfolgt über einen Handgriff am Innenflügel, wodurch eine Beschlaganordnung mit Winkelbeschlägen, welche in den Winkeln des Fensters angeordnet sind und zum Verschluss in den Grundrahmen greifende Haken aufweisen, angetrieben wird, die sowohl Innen- als auch Außenflügel mit dem Rahmen verschließt.

Der Erfindung liegt die Aufgabe zugrunde eine möglichst funktionale und kostengünstige Beschlaganordnung für ein Doppel-Rahmensystem bereitzustellen, sodass die Vorteile von nach außen und nach innen öffnenden Flügelrahmen ohne hohen Mehraufwand realisiert werden können.

Die Aufgabe wird erfindungsgemäß dadurch gelöst, dass zur Schaltung zumindest eines Teils der Öffnungs- und Schließfunktionen von Außenrahmen und Innenrahmen ein Treibstangenbeschlag mit einer Treibstange an dem Außenrahmen angeordnet ist. Durch diese Ausgestaltung lassen sich die Verschlüsse der drei Rahmenteile zueinander zentral über eine Treibstange steuern. Somit werden mehrere einzeln laufende Treibstangen vermieden und es werden weder mehrere, noch kompliziert aufgebaute Getriebe benötigt. Neben einer Drehbewegung von Innen- und Außenrahmen sind auch alle üblichen Öffnungsmöglichkeiten, wie Kippstellung oder Parallelabstellung über mehrere Schaltstellungen des Betätigungselementes realisierbar.

Gemäß einer vorteilhaften Weiterbildung der Erfindung gestaltet sich diese als besonders leicht umsetzbar, wenn die Treibstange des Treibstangenbeschlags sowohl zur Verriegelung mit dem Grundrahmen als auch zur Verriegelung mit dem Innenrahmen wirkende Verriegelungselemente antreibt, welche jeweils in Gegenelemente eingreifen können.

Weiterhin lässt sich die Erfindung möglichst platzsparend und optisch ansprechend gestalten, wenn der Außenrahmen eine Kammer für die Treibstange aufweist und von der Kammer Ausnehmungen für die Verriegelungselemente zu beiden Falzseiten ausgebildet sind. Somit kann die Treibstange komplett verdeckt installiert werden, sodass die Treibstange besser vor äußeren Einflüssen geschützt und gut geführt ist. Hierdurch wird der Verschleiß des Beschlags reduziert.

Gemäß einer weiteren vorteilhaften Weiterbildung der Erfindung ist es zu bevorzugen, wenn die Kammer in etwa mittig mit gleichem Abstand zum Grundrahmen und zum Innenrahmen im Außenrahmen angeordnet ist. Diese Ausführung der Erfindung sorgt dafür, dass der Beschlag zu beiden Verschlussseiten hin die Schließelemente mit einem gleichgroßen Hebelarm antreiben kann. Durch diese gleichmäßige Belastung wird ebenfalls der Verschleiß reduziert und der Beschlag lässt sich leichtgängig bedienen, da außerdem durch die Kammer eine Rundumführung der Treibstange ohne zusätzliche Bauteile gewährleistet ist und es können Standard-Bauteile verwendet werden, da diese für den Einsatz in einer Euro-Nut vorgesehen sind.

Für bestimmte Anwendungsgebiete oder Sonderlösungen kann es gemäß einer weiteren Weiterbildung der Erfindung von Vorteil sein, wenn die Kammer an einer der Seiten des Außenrahmens als offene Kammer in Form einer Euro-Nut ausgebildet ist. Somit bilden die Schließelemente auf der Seite, welche die offene Kammer aufweist, einen kleineren Hebelarm.

Besonders vorteilhaft lässt sich die Bedienung des Systems umsetzen, wenn das Betätigungselement als Aktor, bevorzugt mit elektrischem Antrieb, ausgeführt ist. Durch diese Ausführung wird die Betätigung des Beschlages erleichtert. Einerseits lassen sich so die einzelnen Schließstellungen gezielt ansteuern und eine eventuell erhöhte Schwerfälligkeit des Treibstangenbeschlags durch die höhere Anzahl an Verschlusspunkten kann so problemlos ausgeglichen werden. Zudem lassen sich zusätzliche Stellungen wie Kippstellung oder Parallelabstellung leichter umsetzen.

Optisch ansprechend und gut zu handhaben ist die Beschlaganordnung des Doppelrahmen-Systems, wenn das Betätigungselement einen Griff als Bedienelement trägt durch welchen der Aktor geschaltet werden kann. Hiermit wird das gewohnte Erscheinungsbild eines Flügels mit Bedienelement gewahrt.

Gemäß einer vorteilhaften Weiterbildung der Erfindung kann der Beschlag besonders einfach und in gewohnter Weise wie ein üblicher Dreh-Kipp-Beschlag bedient werden, wenn der Aktor unterstützend zur manuellen Betätigung wirkt. Dank der motorischen Unterstützung lässt sich der Griff kleiner gestalten, da dieser nun primär zur Schaltung des Aktors und nicht zum Übertrag eines Drehmomentes auf das Getriebe des Treibstangenbeschlags dient, sodass bei der Bedienung des Griffs weniger Platz von Nöten ist. Dies verbessert die optische Erscheinung des Doppelrahmen-Systems.

Platzsparend und ebenfalls das optische Erscheinungsbild begünstigend ist eine weitere vorteilhafte Weiterbildung der Erfindung, wenn der Aktor des Betätigungselementes zumindest teilweise in den Außenrahmen eingelassen ist. Dies lässt sich dann zum Beispiel durch eine unter dem Bedienelement liegende Rosette abdecken. Somit ist der Aktor unter der Rosette angeordnet und folglich wird das gewohnte Erscheinungsbild nicht oder nur kaum gestört.

Einer vorteilhaften Weiterbildung der Erfindung nach ist es sinnvoll, wenn die Griffstellung mindestens drei unterschiedliche Schaltstellungen in einem Gesamtdrehbereich des Griffes von 180° einnehmen kann. Der Gesamtdrehbereich entspricht dem gängigen Drehbereich von Griffen für Fensterbeschläge. Üblicherweise werden bei diesen drei unterschiedliche Stellungen "Zu", "Dreh" und "Kipp" des Griffes benötigt. Vorteilhafterweise kann der vorgeschlagene Griff vier unterschiedliche Stellungen einnehmen, welche vier unterschiedlichen Beschlagstellungen zuzuordnen sind. Diese umfassen die geschlossene Stellung in der alle Verriegelungselemente im Eingriff mit ihren Gegenelementen sind, die jeweilige Drehstellung von Innen- und Außenrahmen sowie die Kippstellung, in der zumindest Innen- oder Außenrahmen gekippt werden können. Dieser Funktionsumfang ist insbesondere bei motorischer Ausführung der Beschlaganordnung leicht realisierbar.

Gemäß einer nächsten Vorteilhaften Weiterbildung der Erfindung lässt sich die Bedienung der Beschlaganordnung des Doppelrahmen-Systems dahin anpassen, dass die Griffstellung mindestens vier unterschiedliche Schaltstellungen in einem Gesamtdrehbereich des Griffes von 360° einnehmen kann. Hierdurch sind die einzelnen Stellungen durch einen weiteren Drehbereich voneinander getrennt und unbeabsichtigte Fehlschaltungen können zuverlässig minimiert werden. Durch die bereits erwähnte Möglichkeit einen kürzeren Griff zu verwenden, geht der Schwenkbereich des Griffes nicht oder nur kaum über die Außenkante des Außenrahmens hinaus, sodass in jeder Drehstellung des Griffes ein Schwenken der einzelnen Rahmen problemlos möglich ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- FIG. 1: Ein Fenster mit einem Doppelrahmen-System und erfindungsgemäßer Beschlaganordnung im geschlossenen Zustand.
- FIG. 2: Ein Fenster mit einem Doppelrahmen-System und erfindungsgemäßer Beschlaganordnung mit dem Innenrahmen in Drehstellung.
- FIG. 3: Ein Fenster mit einem Doppelrahmen-System und erfindungsgemäßer Beschlaganordnung mit dem Außenrahmen in Drehstellung.
- FIG. 4: Ein horizontaler Schnitt durch die Verschlussseite eines Fensters oberhalb des Betätigungselements mit einem Doppelrahmen-System und erfindungsgemäßer Beschlaganordnung.
- FIG. 5: Ein horizontaler Schnitt der Bandseite eines Fensters durch ein bandseitig angeordnetes Verschlusselement mit einem Doppelrahmen-System und erfindungsgemäßer Beschlaganordnung.

Figur 1 zeigt ein Fenster mit einem gegen einen Grundrahmen 1 drehbaren Außenrahmen 2, welcher wiederum einen gegen sich drehbaren Innenrahmen 3 hält. Außenrahmen 2 und Innenrahmen 3 sind über ein Scharnierpaar 8 miteinander verbunden. Zwischen den einzelnen Rahmen sind jeweils Gegenelemente 13 angeordnet, welche Teil des Verschlusssystems sind. Am Außenrahmen befindet sich ein Betätigungselement 10, welches einen manuell bedienbaren Griff 16 trägt. Der Griff 16 dient darüber hinaus als Handhabe zur Bewegung des Außenrahmens 2. Weiterhin ist der Griff 16 verkürzt ausführbar, wenn das Betätigungselement als Aktor, bevorzugt elektromotorisch, ausgeführt ist, da in diesem Fall kein Drehmoment mechanisch vom Griff 16 auf ein Getriebe übertragen werden muss. Am Innenrahmen 3, welcher ein Flügelelement 18, üblicherweise eine Glasscheibe, trägt, ist ein zusätzlicher Griff 17 angebracht, welcher bei freigegebenen Innenrahmen dazu genutzt werden kann diesen zu bewegen.

Figur 2 zeigt das Fenster aus Figur 1 mit drehgeöffneten Innenrahmen 3. Die Drehrichtung wird hierbei durch den Pfeil A angezeigt. Der Griff 16 befindet sich in einer von drei möglichen Stellungen, wobei hier für die Freigabestellung des Innenrahmens 3 eine um 180° zur Grundstellung, in welcher der Griff 16 nach unten zeigt, gedrehte Stellung gewählt wurde. In Kombination mit dem als Aktor ausgeführten Betätigungselement 10 können auch andere Freigabestellungen, beispielsweise in einem Winkelbereich von 0° bis 360° gewählt werden. Ein Verschlusselement 12, welches an der zum Innenrahmen 3 liegenden Seite des Außenrahmens 2 angeordnet ist, ist nicht mit dem Gegenelement 13 im Eingriff und gibt somit den Innenrahmen 3 gegenüber dem Außenrahmen 2 zur Drehöffnung frei. In der Darstellung ist ein Pilzzapfen als Verschlusselement 12 gewählt, welcher mit einem Schließblech als Gegenelement 13 zusammenwirkt, allerdings kann der Verschlussmechanismus auch über andere Elemente, wie beispielswiese Klappriegel umgesetzt werden.

Figur 3 zeigt das erfindungsgemäße System mit drehgeöffneten Außenrahmen 2. Der Pfeil B zeigt die Drehrichtung an. Der Griff 16 befindet sich nun in einer 90° zur Grundstellung gedrehten Position, welche in diesem Fall als Freigabeposition gewählt wurde. In diesem Fall ist an der Bandseite das Verschlusselement 12, welches zwischen Außenrahmen 2 und Grundrahmen 1 angeordnet ist zu erkennen. Dieses sorgt im Zusammenwirken mit dem gegenüberliegenden Gegenelement 13 für die Fixierung des Außenrahmens 2 an dem Grundrahmen 1.

Figur 4 zeigt einen horizontalen Schnitt der Verschlussseite des Doppelrahmen-Systems. Es sind die Querschnitte von Grundrahmen 1, Außenrahmen 2 und Innenrahmen 3 zu sehen und die sich jeweils gegenüberliegenden, angepassten Profilierungen 4, 5, 6, 7 sind zu erkennen. Die dargestellte Ausführungsform zeigt eine Kammer 14, welche im Außenrahmen 2 liegt und die Treibstange 11 aufnimmt. Alternativ sind auch Ausführungsformen denkbar, bei denen die Treibstange 11 in einer Nut, vorzugsweise einer Euro-Nut, des Außenrahmens 2 angeordnet ist. Diese Nut kann dann entweder zum Innenrahmen 3 oder zum Grundrahmen 1 hin ausgeführt sein. Um die Schließfunktion auf beiden Seiten steuern zu können, sind im Außenrahmen 2 Ausnehmungen 15 für die an der Treibstange 11 angeordneten Verschlusselemente 12 vorgesehen, welche so dimensioniert sind, dass die Verschlusselemente 12 ausreichend Bewegungsraum zur Umsetzung der Schließfunktion haben. Für die dargestellte Beschlaganordnung sind die Ausnehmungen 15 somit als Langlöcher ausgebildet, deren lange Seite parallel zur Treibstange verläuft. So ist es möglich, dass eine Treibstange beide Verschlussseiten gleichzeitig antreiben kann.

Figur 5 zeigt einen horizontalen Schnitt der Bandseite des Doppelrahmen-Systems. Auch auf dieser Seite ist ein Verschlusspunkt, bestehend aus Verschlusselement 12 und Gegenelement 13, wobei das Verschlusselement 12 durch eine in einer Kammer 14 angeordneten Treibstange 11 angetrieben wird. Auf dieser Seite ist weiterhin die Drehlagerung von Außenrahmen 2 an Grundrahmen 1 und von Innenrahmen 3 an Außenrahmen 2 zu sehen, welche durch Scharnierpaare 8, 9 umgesetzt wird, die jeweils aus mindestens zwei einzelnen Scharnieren bestehen. Für die Drehlagerung zwischen Grundrahmen 1 und Außenrahmen 2 ist das Scharnierpaar 9 zuständig, welches zwischen der Profilierung 4 und der Profilierung 5 angeordnet ist. Die Drehlagerung zwischen Außenrahmen 2 und Innenrahmen 3 wird über das Scharnierpaar 8 gewährleistet, welches zwischen der Profilierung 6 und der Profilierung 7 angeordnet ist.

## Patentansprüche

1. Doppelrahmen-System für ein Fenster, eine Fenstertür oder ähnlichem mit einer Beschlaganordnung, umfassend einen Grundrahmen (1) mit einer Profilierung (4) in Richtung eines Außenrahmens (2), den Außenrahmen (2) mit jeweils einer Profilierung (5, 6) in Richtung des Grundrahmens (1) und eines Innenrahmens (3), wobei der Innenrahmen (3) eine Profilierung (7) in Richtung des Außenrahmens aufweist, wobei zumindest ein Scharnierpaar (8) den Außenrahmen (2) mit dem Innenrahmen (3) zumindest schwenkbar verbindet und zumindest ein Scharnierpaar (9) den Außenrahmen (2) mit dem Grundrahmen (1) zumindest schwenkbar verbindet, wobei der Innenrahmen (3) vollständig unabhängig vom Außenrahmen (2) zumindest schwenkbar ist und die Beschlaganordnung über ein Betätigungselement (10) bedienbar ist, sodass ein Verschluss von Außenrahmen (2) und Innenrahmen (3) zusammen mit dem Grundrahmen (1) herstellbar ist, **dadurch gekennzeichnet, dass** zur Schaltung zumindest eines Teils der Öffnungs- und Schließfunktionen von Außenrahmen (2) und Innenrahmen (3) ein Treibstangenbeschlag mit einer Treibstange (11) an dem Außenrahmen (2) angeordnet ist.

2. Doppelrahmen-System für ein Fenster, eine Fenstertür oder ähnlichem mit einer Beschlaganordnung nach Anspruch 1, **dadurch gekennzeichnet, dass** die Treibstange (11) des Treibstangenbeschlags sowohl zur Verriegelung mit dem Grundrahmen (1) als auch zur Verriegelung mit dem Innenrahmen (3) wirkende Verriegelungselemente (12) antreibt, welche jeweils in Gegenelemente (13) eingreifen können.

3. Doppelrahmen-System für ein Fenster, eine Fenstertür oder ähnlichem mit einer Beschlaganordnung nach Anspruch 2, **dadurch gekennzeichnet, dass** der Außenrahmen (2) eine Kammer (14) für die Treibstange (11) aufweist und von der Kammer (14) Ausnehmungen (15) für die Verriegelungselemente (12) zu beiden Falzseiten ausgebildet sind.

4. Doppelrahmen-System für ein Fenster, eine Fenstertür oder ähnlichem mit einer Beschlaganordnung nach Anspruch 3, **dadurch gekennzeichnet, dass** die Kammer (14) in etwa mittig mit gleichem Abstand zum Grundrahmen (1) und zum Innenrahmen (3) im Außenrahmen (2) angeordnet ist.

5. Doppelrahmen-System für ein Fenster, eine Fenstertür oder ähnlichem mit einer Beschlaganordnung nach Anspruch 3 oder 4, **dadurch gekennzeichnet, dass** die Kammer (14) an einer der Seiten des Außenrahmens als offene Kammer in Form einer Euro-Nut ausgebildet ist.

6. Doppelrahmen-System für ein Fenster, eine Fenstertür oder ähnlichem mit einer Beschlaganordnung nach einem der vorhergehenden Ansprüche, **dadurch gekennzeichnet, dass** das Betätigungselement (10) als Aktor, bevorzugt mit elektrischem Antrieb, ausgeführt ist.

7. Doppelrahmen-System für ein Fenster, eine Fenstertür oder ähnlichem mit einer Beschlaganordnung nach Anspruch 6, **dadurch gekennzeichnet, dass** das Betätigungselement (10) einen Griff (16) als Bedienelement trägt, durch welchen der Aktor geschaltet werden kann.

8. Doppelrahmen-System für ein Fenster, eine Fenstertür oder ähnlichem mit einer Beschlaganordnung nach Anspruch 6 oder 7, **dadurch gekennzeichnet, dass** der Aktor unterstützend zur manuellen Betätigung wirkt.

9. Doppelrahmen-System für ein Fenster, eine Fenstertür oder ähnlichem mit einer Beschlaganordnung nach einem der Ansprüche 6 bis 8, **dadurch gekennzeichnet, dass** der Aktor des Betätigungselementes (10) zumindest teilweise in den Außenrahmen (2) eingelassen ist.

10. Doppelrahmen-System für ein Fenster, eine Fenstertür oder ähnlichem mit einer Beschlaganordnung zumindest nach Anspruch 7, **dadurch gekennzeichnet, dass** die Griffstellung mindestens drei unterschiedliche Schaltstellungen in einem Gesamtdrehbereich des Griffes (16) von 180° einnehmen kann.

11. Doppelrahmen-System für ein Fenster, eine Fenstertür oder ähnlichem mit einer Beschlaganordnung zumindest nach Anspruch 7, **dadurch gekennzeichnet, dass** die Griffstellung mindestens drei unterschiedliche Schaltstellungen in einem Gesamtdrehbereich des Griffes (16) von 360° einnehmen kann.

## Claims

1. A double frame system for a window, a French window or the like with a fitting assembly, comprising a basic frame (1) with a profiling (4) in the direction of an outer frame (2), the outer frame (2) with in each case a profiling (5, 6) in the direction of the basic frame (1) and of an inner frame (3), wherein the inner frame (3) has a profiling (7) in the direction of the outer frame, wherein at least one pair of hinges (8) at least pivotably connects the outer frame (2) to the inner frame (3) and at least one pair of hinges (9) at least pivotably connects the outer frame (2) to the basic frame (1), wherein the inner frame (3) is at least pivotable completely independently of the outer frame (2) and the fitting assembly can be operated via an actuating element (10), so that the closing of outer frame (2) and inner frame (3) can be produced together with the basic frame (1), **characterized in that** a drive rod fitting with a drive rod (11) is arranged on the outer frame (2) for switching at least one part of the opening and closing functions of outer frame (2) and inner frame (3).

2. The double frame system for a window, a French window or the like with a fitting assembly according to claim 1, **characterized in that** the drive rod (11) of the drive rod fitting drives locking elements (12) acting both for locking with the basic frame (1) as well as for locking with the inner frame (3), which locking elements in each case can engage in counter elements (13).

3. The double frame system for a window, a French window or the like with a fitting assembly according to claim 2, **characterized in that** the outer frame (2) has a chamber (14) for the drive rod (11) and recesses (15) for the locking elements (12) are formed by the chamber (14) on both folding sides.

4. The double frame system for a window, a French window or the like with a fitting assembly according to claim 3, **characterized in that** the chamber (14) is arranged in the outer frame (2) approximately centrally at the same distance from the basic frame (1) and from the inner frame (3).

5. The double frame system for a window, a French window or the like, with a fitting assembly according to claim 3 or 4, **characterized in that** the chamber (14) is formed on one of the sides of the outer frame as an open chamber in the form of a Euro-groove.

6. The double frame system for a window, a French window or the like with a fitting assembly according to any one of the preceding claims, **characterized in that** the actuating element (10) is designed as an actuator, preferably with an electric drive.

7. The double frame system for a window, a French window or the like with a fitting assembly according to claim 6, **characterized in that** the actuating element (10) carries a handle (16) as a control element, by means of which the actuator can be switched.

8. The double frame system for a window, a French window or the like with a fitting assembly according to claim 6 or 7, **characterized in that** the actuator acts in support of the manual actuation.

9. The double frame system for a window, a French window or the like with a fitting assembly according to any one of claims 6 to 8, **characterized in that** the actuator of the actuating element (10) is at least partially embedded in the outer frame (2).

10. The double frame system for a window, a French window or the like with a fitting assembly at least according to claim 7, **characterized in that** the handle position can assume at least three different switching positions in a total rotation range of the handle (16) of 180°.

11. The double frame system for a window, a French window or the like with a fitting assembly at least according to claim 7, **characterized in that** the handle position can assume at least three different switching positions in a total rotation range of the handle (16) of 360°.

## Revendications

1. Système à double châssis pour une fenêtre, une porte-fenêtre ou autre avec un dispositif de ferrure, comprenant un châssis de base (1) avec un profilé (4) en direction d'un châssis externe (2), le châssis externe (2) avec respectivement un profilé (5, 6) en direction du châssis de base (1) et d'un châssis interne (3), dans lequel le châssis interne (3) comprend un profilé (7) en direction du châssis externe, dans lequel au moins une paire de charnières (8) relie le châssis externe (2) avec le châssis interne (3) de manière au moins pivotante et au moins une paire de charnières (9) relie de châssis externe (2) avec le châssis de base (1) de manière au moins pivotante, dans lequel le châssis interne (3) est au moins pivotant de manière entièrement indépendante du châssis externe (2) et le dispositif de ferrure peut être actionné par l'intermédiaire d'un élément d'actionnement (10), de façon à ce qu'une fermeture du châssis externe (2) et du châssis interne (3) puisse être établie conjointement avec le châssis de base (1), **caractérisé en ce que**, pour la commutation d'au moins une partie des fonctions d'ouverture et de fermeture du châssis externe (2) et du châssis interne (3), une ferrure à crémone avec une crémone (11) est disposée sur le châssis externe (2).

2. Système à double châssis pour une fenêtre, une porte-fenêtre ou autre avec un dispositif de ferrure, selon la revendication 1, **caractérisé en ce que** la crémone (11) de la ferrure à crémone entraîne des éléments de verrouillage (12) agissant aussi bien pour le verrouillage avec le châssis de base (1) que pour le verrouillage avec le châssis interne (3), qui peuvent s'emboîter respectivement dans les contre-éléments (13).

3. Système à double châssis pour une fenêtre, une porte-fenêtre ou autre avec un dispositif de ferrure, selon la revendication 2, **caractérisé en ce que** le châssis externe (2) comprend une chambre (14) pour la crémone (11) et la chambre (14) forme des évidements (15) pour les éléments de verrouillage (12) des deux côtés des feuillures.

4. Système à double châssis pour une fenêtre, une porte-fenêtre ou autre avec un dispositif de ferrure, selon la revendication 3, **caractérisé en ce que** la chambre (14) est disposée approximativement au centre avec une distance égale par rapport au châssis de base (1) et au châssis interne (3), dans le châssis externe (2).

5. Système à double châssis pour une fenêtre, une porte-fenêtre ou autre avec un dispositif de ferrure, selon la revendication 3 ou 4, **caractérisé en ce que** la chambre (14) est formée au niveau d'un des côtés du châssis externe sous la forme d'une chambre ouverte sous la forme d'une rainure européenne.

6. Système à double châssis pour une fenêtre, une porte-fenêtre ou autre avec un dispositif de ferrure, selon l'une des revendications précédentes, **caractérisé en ce que** l'élément d'actionnement (10) est conçu comme un actionneur, de préférence avec un entraînement électrique.

7. Système à double châssis pour une fenêtre, une porte-fenêtre ou autre avec un dispositif de ferrure, selon la revendication 6, **caractérisé en ce que** l'élément d'actionnement (10) comporte une poignée (16) en tant qu'élément de commande, par l'intermédiaire duquel l'actionneur peut être contrôlé.

8. Système à double châssis pour une fenêtre, une porte-fenêtre ou autre avec un dispositif de ferrure, selon la revendication 6 ou 7, **caractérisé en ce que** l'actionneur agit en appui pour l'actionnement manuel.

9. Système à double châssis pour une fenêtre, une porte-fenêtre ou autre avec un dispositif de ferrure, selon l'une des revendications 6 à 8, **caractérisé en ce que** l'actionneur de l'élément d'actionnement (10) est inséré au moins partiellement dans le châssis externe (2).

10. Système à double châssis pour une fenêtre, une porte-fenêtre ou autre avec un dispositif de ferrure, au moins selon la revendication 7, **caractérisé en ce que** la position de poignée peut adopter au moins trois positions de commutation différentes dans une zone de rotation totale de la poignée (16) de 180°.

11. Système à double châssis pour une fenêtre, une porte-fenêtre ou autre avec un dispositif de ferrure, au moins selon la revendication 7, **caractérisé en ce que** la position de poignée peut adopter au moins trois positions de commutation différentes dans une zone de rotation totale de la poignée (16) de 360°.
